# FASCICULE DE BREVET EUROPEEN

(11) **EP 2 362 764 B1**
(45) Date de publication et mention de la délivrance du brevet: **04.07.2018**
(21) Numéro de dépôt: 09760163.7
(22) Date de dépôt: 16.10.2009
(51) Int. Cl.: A61H 1/00, A63B 22/16

(54) **DISPOSITIF DE MOBILISATION CORPORELLE**
GERÄT ZUR MOBILISIERUNG DES KÖRPERS
APPARATUS FOR MOBILIZATION OF THE BODY

(30) Priorité: 27.10.2008 FR 0857263
(43) Date de publication de la demande: 07.09.2011
(73) Titulaire: LPG SYSTEMS, 26000 Valence (FR)
(72) Inventeur: FUSTER, Arnaud, F-26760 Beaumont Les Valence (FR)
(74) Mandataire: Cabinet Laurent & Charras
(86) Numéro de dépôt international: PCT/FR2009/051978
(87) Numéro de publication internationale: WO 2010/049622

(56) Documents cités:
- WO-A-03/088887
- DE-A1-102005 043 876
- GB-A- 2 094 627
- JP-A- 2007 082 915
- US-A- 5 820 478
- US-A- 6 063 046

## Description

### DOMAINE DE L'INVENTION

L'invention concerne un dispositif destiné à assurer la mobilisation corporelle d'un sujet, et plus particulièrement susceptible de mettre en mouvement l'axe vertébral, l'articulation du bassin et les membres inférieurs par rapport à cet axe vertébral.

L'invention s'inscrit donc dans la recherche d'une telle mobilisation corporelle de par la mise en oeuvre d'une plateforme ou plateau susceptible d'osciller selon une infinité d'axes passant par son centre, ces différentes oscillations étant susceptibles d'être réalisées de manière aléatoire.

### ETAT ANTERIEUR DE LA TECHNIQUE

Divers appareils susceptibles de réaliser des opérations de correction et de rééducation de la biomécanique générale ont été proposés à ce jour. Ceux-ci à l'origine avaient davantage vocation à assurer un entrainement notamment musculaire pour les sportifs.

Ces appareils comportent généralement une plateforme susceptible d'osciller par rapport à un pivot central d'appui, tel que par exemple décrit dans les documents US-A-2 827 894 ou US-A-4 290 601. Le mouvement de la plateforme induit un déséquilibre du sujet reposant sur celle-ci, propre à induire les réactions de la part du sujet et assurer la mobilisation recherchée des divers éléments biomécaniques, notamment rachis, ceinture pelvienne et articulations.

On a également décrit, par exemple dans le document EP 1 023 111, un dispositif dans lequel la plateforme est à la fois animée d'un mouvement de rotation et d'un mouvement d'oscillation. En d'autres termes, la cinématique du dispositif décrit dans ce document est limitée à une oscillation rotative, d'amplitude et de vitesse réglables. Cependant, un tel dispositif s'avère tout particulièrement complexe à réaliser et de plus, les mouvements d'oscillation sont limités en termes d'amplitude de par les structures mêmes mises en oeuvre, et le caractère aléatoire de l'oscillation ne peut être obtenu pour les mêmes raisons.

On a également proposé, par exemple dans le document WO 2007/141429 un autre appareil du type en question, mais qui là encore, présente des degrés de liberté limités en termes d'oscillation, en raison du mode de support et de motorisation de la plate forme dont il est muni, réduisant de fait les possibilités et l'efficacité du traitement, du fait de l'absence de tout caractère aléatoire des oscillations. JP2007082915 A divulgue un dispositif de mobilisation corporelle selon le préambule de la revendication 1. L'invention vise un appareil du type en question qui permette de conférer à la plateforme une multitude de degrés de liberté en termes d'oscillation, c'est-à-dire susceptible de permettre de conférer à une plateforme une infinité de basculements possibles par rapport à un axe passant sensiblement par son centre. Il découle de cette infinité, la possibilité de réaliser des basculements discrets et partant de conférer à l'oscillation un caractère aléatoire, propre à favoriser notamment la rééducation, voire l'entrainement s'agissant des sportifs.

### EXPOSE DE L'INVENTION

L'invention vise donc un dispositif de mobilisation corporelle comprenant une plateforme de réception mobile par rapport à un châssis fixe, destinée à supporter un sujet à traiter en station debout.

Selon l'invention, la plateforme est solidarisée au châssis par une double liaison pivot et elle est animée d'un mouvement d'oscillation par rapport à un axe passant sensiblement par son centre aux moyens d'actionneurs solidarisés chacun par une liaison pivot sur un même arbre solidarisé à ladite plate-forme, lesdits actionneurs étant eux-mêmes articulés sur le châssis. La plateforme est articulée sur un cadre supérieur définissant un premier axe d'articulation sensiblement horizontal, ledit cadre supérieur étant lui-même articulé sur le châssis selon un second axe d'articulation sensiblement horizontal et perpendiculaire audit premier axe.

Ladite plateforme est munie d'un axe ou bras central, s'étendant perpendiculairement par rapport au plan qu'elle définit, et les actionneurs, de préférence au nombre de deux, sont solidarisés à l'extrémité libre dudit arbre au moyen d'un cardan, lesdits actionneurs étant à direction d'activation sensiblement perpendiculaire l'un par rapport à l'autre.

Ces actionneurs peuvent être chacun constitués d'un vérin notamment électrique, dont le point de fixation au châssis est constitué par une liaison pivot.

Avantageusement, le dispositif de mobilisation corporelle de l'invention est associé à des poignées et de manière générale à tout moyen de tenue, permettant au sujet à traiter ou à entrainer de se maintenir par l'intermédiaire de ses membres supérieurs, compte tenu des déséquilibres auxquels il est soumis, en raison de l'oscillation de la plateforme sur laquelle il repose. Une utilisation du dispositif de mobilisation corporelle conforme à l'invention est proposée, selon laquelle l'amplitude et les différents mouvements d'oscillation imprimés à la plateforme sont réglés selon des programmes déterminés, susceptibles d'inclure un mode d'oscillations aléatoires.

Alternativement, les mouvements d'oscillation de la plateforme sont imprimés en temps réel sur injonction d'un « joystick » manipulable par une personne assurant le contrôle de ladite mobilisation corporelle, et notamment par un praticien. Dans cette hypothèse, la réponse de la plateforme est immédiate et directe, et suit fidèlement l'action du praticien par l'intermédiaire des ordres donnés par le biais du joystick.

### BREVE DESCRIPTION DES FIGURES

La manière dont l'invention peut être réalisée et les avantages qui en découlent ressortiront mieux de l'exemple de réalisation qui suit, donné à titre indicatif et non limitatif à l'appui des figures annexées.
Les figures 1 et 2 sont deux représentations schématiques en perspective vues selon deux orientations différentes du principe de fonctionnement du dispositif de mobilisation corporelle conforme à l'invention.
La figure 3 est une représentation schématique en perspective éclatée d'un mode de réalisation de l'invention.
Les figures 4 et 5 sont deux vues schématiques en section sagittale du dispositif de l'invention, selon deux plans perpendiculaires l'un par rapport à l'autre.
La figure 6 est une représentation schématique du dispositif de l'invention vue du dessous.

### DESCRIPTION DETAILLEE DE L'INVENTION

On a représenté schématiquement au sein des figures 1 et 2, une vue en perspective propre à illustrer schématiquement le principe du fonctionnement du dispositif conforme à l'invention.

Fondamentalement, celui-ci comporte une plateforme **1**, schématiquement représentée de forme carrée, mais qui pourrait adopter toute autre forme, et notamment circulaire ou ovale.

Cette plateforme **1** est articulée par l'intermédiaire d'une armature rigide **2** sur un cadre supérieur rigide **3**, selon un axe d'articulation horizontal A-A représenté en pointillés sur ladite figure 1. En d'autres termes, la liaison de la plateforme **1** sur ce cadre supérieur **3** est une liaison pivot, ladite plateforme **1** étant donc susceptible de pivoter par rapport à l'axe A-A précité.

Corollairement, le cadre supérieur **3** est lui-même articulé sur une armature rigide **4** solidaire du châssis du dispositif, selon un axe d'articulation B-B représenté en pointillés, également horizontal, et orienté perpendiculairement par rapport à l'axe A-A.

En d'autres termes, la plateforme **1** est solidarisée au châssis selon une double liaison pivot.

Compte-tenu de cette double liaison pivot, la plateforme **1** est donc susceptible de présenter un nombre infini d'orientations par rapport à son plan d'origine horizontal.

Afin justement de permettre cette multiplicité d'orientations, et donc corollairement d'imprimer au sujet venant se positionner sur ladite plateforme un nombre infini de mouvements d'oscillation aux fins de faire varier son équilibre et d'aboutir aux différents mouvements de mobilisation recherchés, ladite plateforme **1** se prolonge en direction inférieure par un arbre **6**, solidarisé sensiblement au centre de la plateforme, par tous moyens, et par exemple par des vis ou équivalents. Ainsi et dans l'exemple décrit, l'arbre **6** est orienté perpendiculairement par rapport au plan défini par la plateforme **1**.

L'extrémité libre de cet arbre **6**, c'est-à-dire opposée à la plateforme **1**, est solidarisée par liaison pivot à deux actionneurs **8** et **9**, en l'espèce constitués de vérins électriques.

Lesdits actionneurs sont eux-mêmes solidarisés au châssis du dispositif aux moyens de liaison pivot respectivement **10** et **11**, et en l'espèce des cardans, conférant auxdits actionneurs un certain débattement dans le plan horizontal.

Plus particulièrement, ces actionneurs **8** et **9** sont chacun constitués d'une vis à bille susceptible de tourner dans les deux sens au moyen d'un moteur brushless, respectivement **12** et **13**, muni d'un codeur voire d'un réducteur si besoin est. L'extrémité libre de chacune des vis est solidarisée à l'extrémité inférieure libre **7** de l'arbre **6** au moyen d'un cardan, pour là encore, permettre d'assurer un déplacement angulaire de l'extrémité de la vis par rapport à l'extrémité libre 7 de l'arbre **6**. Les deux actionneurs **8** et **9** sont orientés perpendiculairement l'un par rapport à l'autre, lorsque la plateforme **1** est en position au repos, c'est-à-dire plane ou horizontale.

On conçoit dès lors qu'en jouant d'une part, sur les vitesses de rotation respectives des moteurs brushless **12**, **13**, et d'autre part, sur le sens de rotation des vis, il est possible de conférer à l'arbre **6** et corollairement à la plateforme **1** qui lui est directement solidarisée, tous types d'orientations possible. Le débattement de l'arbre **6** est cependant limité par construction, et en l'espèce par une lumière **5** ménagée au sein de l'armature rigide **4**.

L'objectif visé n'est pas de conférer trop d'inclinaison à la plateforme, mais de conférer à celle-ci un nombre illimité et indéfini d'orientations, et donc de multiplier le nombre d'oscillations possible par rapport à son axe central **6**.

On a représenté en relation avec les figures 3 à 6 un mode particulier de réalisation du dispositif conforme à l'invention.

Ainsi donc, ce dispositif est constitué d'un bâti **20**, reposant sur le sol au moyen de pieds **21**, six en l'espèce, avantageusement munis d'un revêtement antidérapant.

Ce bâti **20** reçoit un châssis supérieur **22**, qui lui est directement solidarisé, par exemple par soudure.

Ce châssis supérieur **22** est muni de deux plaques de fixation **23**, **24** de l'armature rigide **4**. Ces deux plaques de fixation sont séparées l'une de l'autre, et définissent, en coopération avec le châssis supérieur **22**, la lumière **5** de délimitation de l'étendue du débattement de l'arbre **6**.

L'armature rigide **4** est munie en son centre d'une ouverture traversante **25**, destinée à permettre le passage de l'arbre **6**. Elle est fixée au moyen de vis sur lesdites plaques **23, 24.** Elle est en outre munie d'extensions verticales opposées **26**, **27**, dont les faces externes reçoivent chacune une goupille d'articulation **28,** propres à coopérer avec des orifices traversants **29,** ménagés sur la périphérie du cadre supérieur **3.**

Ledit cadre supérieur **3** est également évidé en son centre, toujours dans l'objectif de permettre le passage de l'arbre **6.** En outre, il comporte deux autres orifices traversants **30**, également opposés l'un à l'autre, mais dont l'axe qui les relie, et correspondant à l'axe A-A des figures 1 et 2, est orienté à 90° de l'axe reliant les orifices traversants **29**, et correspondant à l'axe B-B desdites figures let 2.

Ces orifices traversants **30** reçoivent à leur tour chacun une goupille d'articulation **31,** propres à coopérer avec des orifices traversants **32** ménagés à la périphérie de l'armature rigide **2.** Celle-ci est munie d'une surface supérieure, sur laquelle vient se visser une plaque **33** solidaire du plateau constitutif de la plateforme **1,** plaque au niveau de laquelle est solidarisé, également par vissage, l'extrémité supérieure de l'arbre **6.** Le plateau est quant à lui boulonné sur la face supérieure de l'armature rigide **2,** celle-ci étant munie de logements **34** destinés à recevoir les boulons ou écrous.

On a représenté sur la figure 6 l'implantation des actionneurs **8** et **9.** Ceux-ci sont situés de manière sous-jacente par rapport à l'ensemble du dispositif, et viennent se loger dans le volume défini par le bâti **20,** et sous le châssis supérieur **22.** Lesdits actionneurs sont solidarisés respectivement à un angle du bâti **20,** au moyen d'une liaison pivot **10, 11**, dont l'axe traverse une patte de fixation **35, 36** solidaire du bâti.

L'extrémité des vis à billes **37, 38** constitutives de ces actionneurs est fixée à l'extrémité inférieure de l'arbre **6** au moyen d'un cardan **39,40.**

On conçoit qu'en raison de l'infinité des mouvements de basculement possibles de la plateforme, on puisse aboutir à une mobilisation importante de l'axe vertébral. Ce faisant, le dispositif de l'invention est tout particulièrement adapté aux pathologies fréquemment rencontrées en relation avec ledit axe vertébral.

En outre, ce dispositif est susceptible d'être mis en oeuvre pour d'autres applications, parmi lesquelles on peut citer, sans que cela revête un quelconque caractère limitatif :
▪ la remise en forme ;
▪ l'équilibre corporel ;
▪ l'amincissement ;
▪ l'entrainement pour les sportifs, notamment de haut niveau.

Selon les pathologies détectées ou selon les applications envisagées, différents programmes de vitesses d'oscillation et d'angles d'oscillation peuvent être réalisés aux moyens d'un automate programmable, agissant directement sur les moteurs brushless des deux actionneurs.

Corollairement, on peut également envisager de conférer à la plateforme des mouvements spécifiques, par exemple au moyen d'un « joystick », directement actionné par un praticien surveillant le sujet, les mouvements du « joystick » correspondant aux mouvements conférés à la plateforme. Ainsi, il est possible d'adapter le soin de façon très précise, en fonction de la pathologie détectée. Il est en outre concevable d'enregistrer une trajectoire spécifique liée à la pathologie du sujet, et la mettre en oeuvre de manière automatique en mode libre service.

Le dispositif est muni en outre de poignées (non représentées) situées sensiblement à hauteur du tronc d'un utilisateur standard pour permettre à ce dernier de se tenir et de ne pas risquer la chute, compte-tenu des mouvements d'oscillation conférés à la plateforme sur lequel il repose en position debout. Ces poignées peuvent en outre être animées de mouvements particuliers, propres à optimiser l'action de rééducation ou de musculation souhaitée.

## Revendications

1. Dispositif de mobilisation corporelle comprenant une plateforme (1) de réception mobile par rapport à un châssis fixe (20, 22), destinée à supporter un sujet à traiter en station debout, la plateforme (1) étant solidarisée au châssis par une double liaison pivot, et étant animée d'un mouvement d'oscillation par rapport à un axe passant sensiblement par son centre au moyen de deux actionneurs (8, 9) solidarisés chacun par une liaison pivot sur un même arbre (6) solidarisé à ladite plate-forme et s'étendant perpendiculairement par rapport au plan que ladite plate-forme définit, lesdits actionneurs étant à direction d'activation sensiblement perpendiculaire l'un par rapport à l'autre et l'arbre, ***caractérisé* :**
• **en ce que** lesdits actionneurs (8, 9) sont eux-mêmes articulés sur le châssis ;
• **en ce que** la plateforme (1) est articulée sur un cadre ou armature supérieur rigide (3), définissant un premier axe d'articulation sensiblement horizontal (A-A) constitutif de la première liaison pivot de la double liaison pivot, ledit cadre supérieur (3) étant lui-même articulé sur une armature rigide (4) selon un second axe d'articulation (B-B) sensiblement horizontal et perpendiculaire audit premier axe d'articulation, constitutif de la seconde liaison pivot de la double liaison pivot, ladite armature rigide étant solidaire du châssis (20, 22) ;
• et **en ce que** les actionneurs (8, 9) sont solidarisés à l'extrémité libre dudit arbre au moyen d'un cardan (39, 40).

2. Dispositif de mobilisation corporelle selon la revendication 1, ***caractérisé* en ce que** les actionneurs (8, 9) sont chacun constitués d'un vérin notamment électrique, dont le point de fixation au châssis est constitué par une liaison pivot (10, 11) de type cardan.

3. Dispositif de mobilisation corporelle selon la revendication 2, ***caractérisé* en ce que** les actionneurs sont chacun constitués d'une vis à bille (37, 38), susceptible de tourner dans les deux sens au moyen d'un moteur brushless (12, 13), muni d'un codeur voire d'un réducteur.

4. Dispositif de mobilisation corporelle selon l'une des revendications 1 à 3, ***caractérisé* en ce qu'**il comporte en outre des poignées et de manière générale tout moyen de tenue, permettant au sujet à traiter ou à entrainer de se maintenir par l'intermédiaire de ses membres supérieurs, compte tenu des déséquilibres auxquels il est soumis, en raison de l'oscillation de la plateforme (1) sur laquelle il repose.

## Patentansprüche

1. Gerät zur Mobilisierung des Körpers mit einer Aufnahmeplattform (1), die bezogen auf einen festen Rahmen (20, 22) beweglich ist, dazu bestimmt ist, einen zu behandelnden Patienten in aufrechter Haltung zu tragen, wobei die Plattform (1) mit dem Rahmen über eine doppelte Zapfenverbindung fest verbunden ist und über eine Schwingbewegung bezogen auf eine Achse, die im Wesentlichen durch ihr Zentrum verläuft, mittels zweier Stellglieder (8, 9) betätigt wird, von denen jedes über eine Zapfenverbindung an derselben Welle (6) befestigt ist, die ihrerseits mit dieser Plattform fest verbunden ist und senkrecht zu der von dieser Plattform definierten Ebene liegt, wobei diese Stellglieder eine Aktivierungsrichtung haben, die im Wesentlichen senkrecht zur anderen und zur Welle liegt, **dadurch gekennzeichnet, dass**:
• diese Stellglieder (8, 9) selbst über Gelenke mit dem Rahmen verbunden sind;
• dass die Plattform (1) mit Gelenken an einem Rahmen oder einer oberen, starren Bewehrung (3) befestigt ist, die eine erste, im Wesentlichen waagrechte Gelenkachse (A-A) definiert, die die erste Zapfenverbindung der doppelten Zapfenverbindung bildet, wobei dieser obere Rahmen (3) selbst über ein Gelenk mit einer starren Bewehrung (4) über eine zweite Gelenkachse (B-B) verbunden im Wesentlichen waagrecht und senkrecht zur genannten ersten Gelenkachse ist, die die zweite Zapfenverbindung der doppelten Zapfenverbindung bildet, wobei diese starre Bewehrung mit dem Rahmen (20, 22) fest verbunden ist;
und dadurch, dass die Stellglieder (8, 9) am freien Endstück dieser Welle über ein Kardangelenk (39, 40) befestigt ist.

2. Gerät zur Mobilisierung des Körpers gemäß Anspruch 1, **dadurch gekennzeichnet, dass** die Stellglieder (8, 9) jeweils aus einem Heber, der vor allem elektrisch ist, bestehen, dessen Befestigungspunkt am Rahmen aus einer Zapfenverbindung (10, 11) vom Typ Kardanverbindung besteht.

3. Gerät zur Mobilisierung des Körpers gemäß Anspruch 2, **dadurch gekennzeichnet, dass** die Stellglieder jeweils aus einem Kugelgewinde (37, 38) bestehen, die sich in beide Richtungen mittels eines Brushless-Motors (12, 13)drehen, der mit einem Kodierer oder sogar einem Untersetzungsgetriebe ausgerüstet ist.

4. Gerät zur Mobilisierung des Körpers nach einem der Ansprüche 1 bis 3, **dadurch gekennzeichnet, dass** es außerdem Handgriffe und ganz allgemein alle Haltevorrichtungen umfasst, mit denen der zu behandelnde oder zu trainierende Patient sich mit seinen oberen Gliedmaßen in Anbetracht der Ungleichgewichte festhalten kann, die aufgrund des Schwingens der Plattform (1), auf der er steht, entstehen.

## Claims

1. An apparatus for mobilization of the body comprising a receiving platform (1) which is movable in relation to a fixed chassis (20, 22), and which is designed to support a subject who is to be treated in a standing position, the platform (1) being connected to the chassis by a double pivot connection, and being driven in an oscillating movement in relation to an axis passing substantially through its centre by means of actuators (8, 9) which are each connected by a pivot connection to a single shaft (6) connected to said platform, and extending perpendicularly with regard to the plane defined by said platform, said actuators having a substantially perpendicular direction in relation to one another, ***characterized*:**
• **in that** said actuators (8, 9) are themselves articulated on the chassis ;
• **in that** the platform (1) is articulated on a rigid upper frame or armature (3), defining a first substantially horizontal axis of articulation (A-A) constituting the first pivot connection of the double pivot connection, said upper frame (3) itself being articulated on a rigid armature (4) along a second substantially horizontal axis of articulation (B-B) perpendicular to said first axis of articulation, constituting the second pivot connection of the double pivot connection, said rigid armature being integral with the chassis (20, 22) ;
• and **in that** the actuators (8, 9) are connected to the free end of said shaft by means of a cardan coupling (39, 40).

2. The apparatus for mobilization of the body as claimed in claim 1, ***characterized* in that** the actuators (8, 9) are each constituted by a linear actuator, and particularly an electric linear actuator, the point where it is fixed to the chassis being constituted by a pivot connection (10, 11) of the cardan coupling type.

3. The apparatus for mobilization of the body as claimed in claim 2, ***characterized* in that** the actuators are each constituted by a ball screw (37, 38), capable of turning in both directions by means of a brushless motor (12, 13), provided with an encoder or even a reducer.

4. The apparatus for mobilization of the body as claimed in one of claims 1 to 3, ***characterized* in that** it further comprises handles and in general terms any holding means, that allow the subject who is to be treated or trained to keep steady by means of his upper limbs, in consideration of the imbalances to which he is subjected, given the oscillation of the platform (1) on which he is standing.
